# EUROPÄISCHE PATENTSCHRIFT

(11) **EP 1 776 267 B1**
(45) Veröffentlichungstag und Bekanntmachung des Hinweises auf die Patenterteilung: **23.01.2008**
(21) Anmeldenummer: 05768010.0
(22) Anmeldetag: 04.08.2005
(51) Int. Cl.: B61L 21/10

(54) **VERFAHREN UND EINRICHTUNG ZUM MESSEN DES ABSTANDES ZWISCHEN FAHRZEUGEN**
METHOD AND DEVICE FOR MEASURING THE SEPARATION BETWEEN VEHICLES
PROCEDE ET DISPOSITIF POUR MESURER UNE DISTANCE ENTRE DES VEHICULES

(30) Priorität: 06.08.2004 IT BO20040510
(43) Veröffentlichungstag der Anmeldung: 25.04.2007
(73) Patentinhaber: Lechner, Alexander, A-9583 Faak am See (AT); Schweizer, Jörg, I-40141 Bologna (IT)
(72) Erfinder: SCHWEIZER, Jörg, I-40141 Bologna (IT)
(74) Vertreter: Beer, Manfred
(86) Internationale Anmeldenummer: PCT/AT2005/000312
(87) Internationale Veröffentlichungsnummer: WO 2006/012662

(56) Entgegenhaltungen:
- US-A- 3 459 937
- US-A- 3 588 494
- US-A- 4 014 503

## Beschreibung

Die Erfindung betrifft ein Verfahren und eine Anordnung zum Messen des Abstandes von Transportmitteln, wie Fahrzeugen, insbesondere von Fahrzeugen, die hintereinander auf einer Strecke (Straße, Schiene) in eine Richtung fahren. Die Erfindung bezieht sich auf das Gebiet, welches das Regeln von Transportmitteln (Fahrzeugen) in Bewegung betrifft und bezieht sich auf eine Einrichtung ebenso wie ein Verfahren, um den Abstand zwischen Fahrzeugen, insbesondere zwischen zwei beliebigen aufeinanderfolgenden Fahrzeugen einer Fahrzeugkolonne, die sich in Bewegung befindet, zu messen.

Eine solche Einrichtung ist z.B. aus der US-A-3 459 937 bekannt.

Bekannt sind Einrichtungen, z.B. Abstandmesser, die auf Basis von Laser oder mit Ultraschall arbeiten und die es erlauben, den Abstand von einem Hindernis zu messen. Diese bekannten Einrichtungen arbeiten aber oft fehlerhaft und sind aufgrund ihres aufwändigen Aufbaus teuer und empfindlich.

Bekannt sind auch Einrichtungen, die üblicherweise dazu verwendet werden, digitale Daten zwischen zwei Zügen auszutauschen, mit dem Ziel, den nachfolgenden Zug anzuhalten, wenn die Verbindung über eine bestimmte Zeitdauer, die größer ist als ein vorgegebener Sicherheitsgrenzwert (beispielsweise 2 sek.), unterbrochen ist. Auch diese bekannten Einrichtungen haben den Nachteil, dass sie einen aufwändigen Aufbau haben und Fehlern und Störungen unterworfen sein können.

Aufgabe der vorliegenden Erfindung ist es, eine einfache und verlässliche Einrichtung (Gerät) und ein ebensolches Verfahren für das Messen (Erfassen) des Abstandes zwischen Transportmitteln (Fahrzeugen) zur Verfügung zu stellen.

Gelöst wird diese Aufgabe mit einem Verfahren und mit einer Einrichtung, welche die Merkmale der unabhängigen Ansprüche aufweisen.

Mit der Erfindung wird ein sicheres Verfahren und eine sichere, robuste Einrichtung (Anordnung) vorgeschlagen, die überdies in der Lage ist, Anomalien und Störungen aufzuzeigen.

In einer beispielhaften Ausführungsform der Erfindung enthält die Einrichtung zum Messen des Abstandes (dₙ) zwischen einem beliebigen Fahrzeug (Vₙ) aus einer Vielzahl von Fahrzeugen (V) und dem vor ihm fahrenden Fahrzeug (Vₙ₋₁), wobei sich die Fahrzeuge entlang einer Strecke (Schiene, Straße od.dgl.) und in eine Richtung bewegen. Diese Einrichtung enthält entlang der gesamten Strecke verlegt einen Referenzleiter (LG) und einen Messleiter (LD). Der Messleiter (LD) besteht aus mehreren aufeinanderfolgenden voneinander elektrisch getrennten Abschnitten (Sₘ), von denen jeder eine bestimmte Länge (1) hat. Die Segmente (Sₘ) des Messleiters (LD) sind mit dem bezogen auf die Fahrtrichtung vorhergehenden Segment (Sₘ₋₁) elektrisch durch eine Diode (D) verbunden.

In einer beispielhaften Ausführungsform der Erfindung ist in jedem Fahrzeug, dass sich entlang der bestimmten Strecke und in die bestimmte Richtung bewegt, ein Konstantstromgenerator (Gₙ) vorgesehen. Die Kontakte des Konstantstromgenerators (Gₙ), erste Kontakte (Pₙ) und zweite Kontakte (Qₙ) sind jeweils mit einem der Position des Fahrzeuges (Vₙ) entsprechenden Abschnitt (Sₘ) des Messleiters (LD) und mit dem Referenzleiter (LG) entlang dieser beweglich elektrisch verbunden.

Der zweite Kontakt zur elektrischen Verbindung (Qₙ) ist bevorzugt durch eine entsprechende dritte bewegliche elektrische Verbindung (Kontakt Tₙ) mit einem dem Abschnitt (Sₘ) nachfolgenden Abschnitt (Sₖ) des Messleiters (LD), der hinter der ersten elektrischen Verbindung (Pₙ) liegt, verbunden.

Die Kontakte des Konstantstromgenerators (Gₙ) bilden, insbesondere einen Ausgang (Eₙ), der ein Spannungssignal zur Verfügung stellt, das mit dem Abstand (dₙ) zwischen dem entsprechenden Fahrzeug (Vₙ) dem ihm vorausfahrenden Fahrzeug (Vₙ₋₁) korreliert ist.

Bevorzugte Ausführungsformen des erfindungsgemäßen Verfahrens und der erfindungsgemäßen Einrichtung sind Gegenstand der abhängigen Unteransprüche.

Die Erfindung (Verfahren und Einrichtung) kann mit besonderem Vorteil bei Transportanlagen mit schienengebundenen Transportwagen, wie sie aus der WO 02/04273 A1 bekannt sind, angewendet werden.

Weitere Einzelheiten und Merkmale der Erfindung ergeben sich aus der nachfolgenden Beschreibung von Ausführungsbeispielen anhand der teils schematischen Zeichnungen. Es zeigt Fig. 1 eine schematische Ansicht von Fahrzeugen, die entlang einer Fahrbahn fahren und die mit der erfindungsgemäßen Einrichtung ausgerüstet sind, Fig. 2 eine teilweise schematisierte Ansicht der Einrichtung gemäß der Erfindung, Fig. 3 eine teilweise schematische Ansicht eines Teils der Einrichtung gemäß der Erfindung an einer Stelle, an der sich die Fahrbahn gabelt, die Fig. 4 bis 6 Diagramme, die den Verlauf von Signalen, die bei der erfindungsgemäßen Einrichtung auftreten, zeigen und Fig. 7 schematisiert die elektrischen Verhältnisse beim Messen des Abstandes.

In den Fig. 1 und 2 ist eine Einrichtung 1 (Anordnung) zum Messen des Abstandes (dₙ) zwischen zwei beliebigen aufeinanderfolgenden Transportmitteln (Vₙ) und (Vₙ₋₁), die beispielsweise Fahrzeuge (Straßenfahrzeuge, schienengebundene Transportmittel u.dgl.) aus einer Vielzahl von Fahrzeugen (V) sind, die hintereinander, z.B. in einer Kolonne mit einer beliebigen Geschwindigkeit auf einer (vorbestimmten) Strecke 2 in eine (bestimmte) Richtung fahren. Hinzuweisen ist darauf, dass die erfindungsgemäße Einrichtung auch dann erfolgreich zum Messen des Abstandes zwischen zwei beliebigen Fahrzeugen arbeitet, wenn die Fahrzeuge stillstehen.

Die Einrichtung 1 weist Bestandteile auf, die ortsfest sind und beispielsweise in die Fahrbahn (Straße, Autobahn, Gleise, Schienen, u.dgl.) integriert sind, und weist weiters Bestandteile auf, die an den Fahrzeugen vorgesehen sind.

Die Einrichtung 1 weist einen Referenzleiter (LG) und einen Meßleiter (LD) auf, die entlang der Fahrbahn 2 verlegt sind.

Der Referenzleiter (LG) ist eine blanke Leitung (Schleifleitung) und kann aus Schienen oder Freiluftseilen bestehen.

Der Meßleiter (LD) ist ebenfalls eine blanke Leitung und besteht aus mehreren aufeinanderfolgenden getrennten Abschnitten (Sₘ), wobei jeder Abschnitt (Sₘ) eine bestimmte Länge (1) besitzt.

Die Abschnitte (Sₘ) des Meßleiters (LD) sind an der Fahrbahn parallel zum Referenzleiter (LG) in einer Reihe angeordnet, wobei ihre aneinandergrenzenden Enden voneinander durch Unterbrechungen oder isolierende Abstandshalter elektrisch isoliert sind. Solche Abstandshalter können aus Kunststoff oder Keramik bestehen und haben eine Länge, die geringer ist als ein Drittel, vorzugsweise weniger als ein Hundertstel der Länge (1) der Abschnitte (Sₘ) ist.

Jeder Abschnitt (Sₘ) ist mit dem vorangehenden Abschnitt (Sₘ₋₁) durch eine Diode (D) elektrisch verbunden, wobei die Durchlassrichtung der Diode (D) mit der vorgegebenen Fahrtrichtung der Fahrzeuge auf der Straße 2 übereinstimmt.

Des weiteren ist jeder Abschnitt (Sₘ) des Messleiters (LD) mit dem Referenzleiter (LG) über Widerstände (R) mit einem Widerstand von 50KOhm elektrisch verbunden.

Die auf Fahrzeugen (Vₙ) vorgesehenen Bestandteile der erfindungsgemäßen Einrichtung 1 sind bewegliche elektrische Verbindungen (Kontakte), z.B. Schleifkontakte, Kufen oder Bürsten, wobei erste Verbindungen (Kontakte Pₙ) und zweite Verbindungen (Kontakte Qₙ) sowie dritte Verbindungen (Kontakte Tₙ) vorgesehen sind.

Weitere Bestandteile der erfindungsgemäßen Einrichtung 1, die auf Fahrzeugen (Vₙ) angeordnet sind, sind elektrische Generatoren, von welchen ein konstanter Strom (Gₙ) und eine variable Spannung (Wₙ), z.B. Spannungen mit sinusförmigen Verlauf, abgegeben wird.

Der erste elektrische bewegliche Kontakt (Pₙ) verbindet den ersten Kontakt des Konstantstromgenerators (Gₙ) mit einem mit der Position des Fahrzeuges (Vₙ) übereinstimmenden Abschnitt (Sₘ) des Meßleiters (LD).

Der zweite bewegliche Kontakt (Qₙ) verbindet den zweiten Kontakt des Konstantstromgenerators (Gₙ) und den ersten Kontakt des variablen Spannungsgenerators (Wₙ) mit dem Referenzleiter (LG).

Der dritte bewegliche elektrische Kontakt (Tₙ) verbindet den zweiten Kontakt des variablen Spannungsgenerators (Wₙ) mit dem Abschnitt (Sₖ) des Meßleiters (LD), wobei dieser Abschnitt (Sₖ) bezüglich der Fahrtrichtung des Fahrzeuges hinter dem Abschnitt (Sₘ) liegt.

In einer Alternative kann vorgesehen sein, dass der variable Spannungsgenerator (Wₙ) durch eine einfache direkte elektrische Verbindung zwischen dem zweiten beweglichen Kontakt (Qₙ) und dem dritten elektrisch beweglichen Kontakt (Tₙ) ersetzt ist.

Für gewöhnlich ist im Rahmen der Erfindung vorgesehen, dass der Abschnitt (Sₘ) mit dem ersten beweglichen elektrischen Kontakt (Pₙ) von dem Abschnitt (Sₖ), dem der dritte bewegliche elektrische Kontakt (Tₘ) zugeordnet ist, durch zwei oder mehrere dazwischenliegende Abschnitte (Sₘ) getrennt ist, wobei die Zahl der dazwischen liegenden Abschnitte (Sₘ) von dem Abstand zwischen den beweglichen Kontakten abhängt.

Die Kontakte des Konstantstromgenerators (Gₙ) stellen einen zweipoligen Ausgang dar, der Spannungssignale liefert, die mit dem Abstand (dₙ) zwischen dem betreffenden Fahrzeug (Vₙ) und dem vorausfahrenden Fahrzeug (Vₙ₋₁) korreliert sind.

In Fig. 3 ist eine Ausführungsform der erfindungsgemäßen Einrichtung im Bereich einer (Straßen-)Gabelung, oder einer (Straßen-)Abzweigung gezeigt. Hier zweigt von der Strecke 2 ein Ast 3 ab. In diesem Fall sind die ersten drei aufeinanderfolgenden Abschnitte (Sₘ) eines Astes 2 der Straße durch Verbindungsleiter 4 mit den entsprechenden Abschnitten (Sₘ) des anderen Astes 3 der Straße verbunden.

Aufeinanderfolgende Verbindungsleiter 4 sind miteinander durch eine Diode (D) verbunden und sind über Widerstände (R) abwechselnd jeweils mit dem Referenzleiter (LG) des einen Astes 2 und dem des anderen Astes 3 verbunden.

Die erfindungsgemäße Einrichtung umfasst in einer Ausführung für jedes Fahrzeug (Vₙ) eine Einrichtung zum Abschätzen des Abstandes (dₙ), die analog oder digital arbeiten kann und A/D-Schnittstelle aufweist, die an den Ausgang (Eₙ) angeschlossen ist und die im Stande ist, den Schätzwert des Abstandes (dₙ) zu berechnen.

Die Arbeitsweise des erfindungsgemäßen Verfahrens sieht vor, den Abstand (dₙ) im Fahrzeug (Vₙ) mit Hilfe der Spannung (uₙ) zwischen den beiden Kontakten der Stromquelle (Gₙ), die qualitativ in Fig. 4 in Abhängigkeit vom Abstand (dₙ) dargestellt ist, auszuwerten.

Wenn im vorausfahrenden Fahrzeug (Vₙ₋₁) ein Signal (uₛₙ₋₁₍ₜ₎), wie in Fig. 5 gezeigt, aufmoduliert wird, das die Spannung an den Kontakten des Generators (Wₘ₋₁) ist, kann ein solches Signal im Fahrzeug (Vₙ) aus dem Signal (uₙ₍ₜ₎) wie in Fig. 6 gezeigt, an den Anschlüssen des Generators wieder hergestellt werden.

In diesem Fall wird ein Kurzzeit-Mittelwert (Uₙ) von (uₙ₍ₜ₎) berechnet, um den Abstand (dₙ) zu schätzen.

Der Mittelwert (Uₙ) muss bei jeder Änderung des Abstandes (dₙ) neu berechnet werden.

Um (u_{s,n1(t)}) zu demodulieren, muss mindestens der Mittelswert (uₛₘ₋₁) desselben Signals im Fahrzeug (Vₘ) von vornherein bekannt sein.

Des weiteren wird angenommen, dass der Strom in dem Meßleiter (L_{d}) zwischen (Tₙ und Pₙ) immer Null ist.

Im allgemeinen ist (Uₙ) eine monoton steigende Funktion des Abstandes (dₙ), wie dies in Fig. 4 gezeigt ist.

Um den gemessenen Wert (Uₙ) auszuwerten, ist im Rahmen der Erfindung vorteilhaft vorgesehen, diese Funktion in drei Bereiche zu unterteilen. Einen linearen Bereich, einen nicht-linearen Bereich und einen Bereich "offener Stromkreis".

Auf diese Weise kann zusätzlich zur Abstandsmessung auch festgestellt werden, ob es ein vorausfahrendes Fahrzeug gibt, oder ob eine Unterbrechung im Schaltkreis vorliegt.

Die genaue Unterteilung dieser Bereiche hängt vom Wert des Widerstandes (R) und vom Typ der Diode (D) ab.

Messungen im linearen Bereich:
Für kurze Abstände erhöht sich (Uₙ) linear stufenförmig, wie in Fig. 4 gezeigt.

In diesem Fall kann der Abstand mit der Formel dₙ= 1 * (Uₙ-U_{s,n-1})/U_{D} von mit einer Genauigkeit von +/ - 1 geschätzt werden, was maximal einen Fehler in der Länge eines Abschnittes (Sₙ) entspricht. Dabei ist die Spannung (U_{D}) die Spannungsdifferenz zwischen den Klemmen jeder der Dioden (D), von denen jede mit derselben Stromstärke (I) durchflossen wird.

In dem linearen Abschnitt kann die Spannung (U_{s,n-1}(t) im Fahrzeug (Vₙ) nach der Formel u_{s,n-1}(t)=U_{s,n} - Uₙ + uₙ(t) demoduliert werden.

### Messungen in nicht linearen Bereich:

Beim Vergrößern des Abstandes (dₙ) zwischen einem Fahrzeug (Vₙ) und einem vorausfahrenden Fahrzeug (Vₙ₋₁) erhöht sich der Abstand (dₙ) nicht linear mit (Uₙ), was bedeutet, dass die Stufen immer kleiner werden, wie dies in Fig. 4 zwischen der horizontalen gestrichelten und der horizontalen durchgezogenen Linie gezeigt ist.

Falls (dₙ) gegen unendlich geht, nähert sich die Spannung (Uₙ) dem Grenzwert (U_{inf}).

Wenn (Uₙ=U_{inf}) ist, bedeutet das, dass ein Fahrzeug (Vₙ₋₁), das dem Fahrzeug (Vₙ) vorausfährt, nicht vorliegt, oder dass es sehr weit entfernt ist.

### Messungen im Bereich "offener Schaltkreis":

Falls der Schaltkreis zwischen den Kontakten des Konstantstromgenerators (Gn), das sind die der Referenzleiter (LG), der Messleiter (LD) und die beweglichen Kontakte Pₙ, Qₙ, Tₙ zwischen zwei aufeinanderfolgenden Fahrzeugen (Vₙ und Vₙ₋₁) offen ist, dann erreicht (Uₙ) einen größeren Wert als (U_{inf}).

Das Bild 7 illustriert nochmals die elektrischen Verhältnisse und den Verfahrensablauf von Wagen (Vₙ), der seinen Abstand zu dem vor ihm fahrenden Wagen (Vₙ₋₁) misst. Die Stromquelle von Wagen (Vₙ) prägt den Meßstrom (Iₙ) in die Meßschiene (LD) ein, der aufgrund der gewählten Polarität der Diodenkette nach links fließt. Befindet sich kein Wagen im Meßbereich, wird sich am Meßpunkt (Eₙ) die Spannung (U_{∞}) einstellen. Befindet sich jedoch der Wagen (Vₙ₋₁) innerhalb des Erfassungsbereiches, wird ein Teil des Meßstroms (Iₙ) von der Spannungsquelle des Wagens (Vₙ₋₁) gleichspannungsmäßig kurzgeschlossen. Eine aufgeprägte Signalspannung (uₙ₋₁(t)) kann über entsprechende Filter ausgekoppelt und ausgewertet werden. Durch den Kurzschluss wird die Spannung auf (uₙ(t)) reduziert. Sobald die Meßspannung unterhalb von (Uₗᵢₙ), damit im linearen Bereich liegt, kann der Wagen (Vₙ) nun den Schätzwert der Entfernung zum Wagen (Vₙ₋₁) durch Messung der Spannung an der Stromquelle (uₙ(t)) nach der vereinfachten Formel (dₙ = 1 * uₙ(t)/U_{D}) berechnen. Bei Annäherung an den Wagen (Vₙ₋₁) wird sich die gemessene Spannung (uₙ(t)) bei jedem Übergang zum nächsten Segment stufenförmig um die Durchflußspannung einer Diode (U_{D}) reduzieren.

Zu beachten ist, dass die Genauigkeit der Abstandsmessung erhöht werden kann, indem zusätzlich die Höhe der Stufen, d.h. die Durchflußspannung der Dioden, gemessen werden. Diese ist hauptsächlich von der Temperatur abhängig.

Zu beachten ist weiters, dass der Meßstrom I die Reichweite der Messung bestimmt. Er muß für eine Messung im linearen Bereich so dimensioniert sein, dass der Strom durch die Spannungsquelle (i_{Q}) deutlich größer ist als der Strom durch die Widerstände (i_{R}). Ist diese Bedingung erfüllt, wird (uₙ(t)) nahezu unabhängig vom Meßstrom (I) sein. Wagen (Vₙ) kann dies überprüfen, indem er den Meßstrom (I) in seiner Größe verändert und die Auswirkung auf den Meßwert (uₙ(t)) überprüft.

Zu beachten ist weiters, dass die Richtung der Messung durch Umpolung des Meßstroms (I) umgekehrt werden kann. Dadurch ist es möglich, das erfindungsgemäße Abstandsmeßverfahren für beide Fahrtrichtungen der Wagen einzusetzen.

Zu beachten ist überdies, dass sich die Meßgenauigkeit bei geringer werdender Entfernung kontinuierlich erhöht, da das Verhältnis von (U_{D}) zur gemessenen Spannung (Uₙ(t)) zunimmt.

Es ist vorteilhaft, dass die Einrichtung der Erfindung bezüglich zwei Arten von möglichen Störungen sicher ist:

Eine Unterbrechung im Referenzleiter (LD) oder im Meßßleiter (LG) zwischen aufeinanderfolgenden Fahrzeugen (Vₙ und Vₙ₋₁) kann nach der im "offener Schaltkreis" beschriebenen Verfahren identifiziert werden. Falls eine oder mehrere Dioden (D) einen Kurzschluss haben, ist die gemessene Distanz (dₙ) immer kürzer als die tatsächliche. Diese Tatsache wird für Antikollisionssysteme als sicher angesehen.

Ein Vorteil der Erfindung ist eine einfache sichere und zuverlässige Einrichtung zum Messen des Abstandes zwischen Fahrzeugen, die überdies in der Lage ist, Anomalien und Störungen aufzudecken.

Bei dem erfindungsgemäßen Bestimmen des Abstandes zwischen Fahrzeugen mit Hilfe der erfindungsgemäßen Einrichtung wird ein Verfahren angewendet, das auf der Messung der Flußspannung der Diodenkette beruht. Halbleiterdioden besitzen in Durchflußrichtung eine Charakteristik, die dadurch ausgezeichnet ist, dass die Diode kein iedealer Schalter ist, sondern dass sich in Durchlaßrichtung ein Spannungsabfall (UD) einstellt, der vom Strom im wesentlichen logarithmisch abhängig ist.

Das erfindungsgemäße Meßprinzip beruht nun darauf, dass man zwischen den Stromschleifern von zwei hintereinander fahrenden Wagen (Fahrzeugen) einen Meßstrom (I)einprägt und dann eine Spannung mißt, die n.UD beträgt, wobei (n) die Anzahl der Abschnitte (Sₘ) des unterbrochenen Schleifleiters (LD) mit der Länge (1) ist (d.h. die Flußspannung der Diodenkette). Die Entfernung zwischen den Wagen ist daher gleich dem Produkt aus der Länge (1) der Abschnitte (Sₘ) des Schleifleiters (LD) und der gemessenen Spannung (U_{meß}) gebrochen durch den Spannungsabfall über die Diode (UD) (1 * U_{meß}/UD) (dadurch ergibt sich ein Diagramm entsprechend der Treppenkurve von Fig. 4, in der die Treppenbreite der Länge (1) der Abschnitte (Sₘ) entspricht). Die Treppe ist im unteren Bereich näherungsweise, aber durch die Widerstände (R) nicht ganz linear. Der nicht lineare Bereich im oberen Teil stützt sich darauf, dass ein Teil des eingeprägten Meßstroms in jedem Abschnitt über dem Widerstand (R) abgeleitet wird. Irgendwann ist dann kein Strom mehr da und die Flußspannung über die letzten Dioden des Meßbereiches wird, wie oben erwähnt, kleiner. Der Meßstrom (I) definiert nur die Reichweite der Messung, nicht das Ergebnis an sich.

Ein Vorteil bei der erfindungsgemäßen Einrichtung ist es, dass durch die Verwendung der Dioden eine Entkopplung stattfindet, so dass jeder Wagen die Entfernung zu dem vor ihm fahrenden Wagen messen kann. Dieser Vorteil wird bewirkt durch die Sperrcharakteristik der Dioden, d.h. jene Dioden, die sich zwischen den beiden vom selben Wagen kontaktierten Abschnitten (Sₘ) (vorderer und hinterer Schleifkontakt) befinden, werden in Sperrichtung vorgepolt. Die Länge (1) der Abschnitte (Sₘ) muß daher immer kleiner sein als der Abstand zwischen dem vorderen und hinteren Schleifer eines Wagens. Damit ergibt sich die Situation, dass alle Dioden zwischen zwei Wagen in Durchlaßrichtung gepolt sind und damit zur Entfernungsmessung herangezogen werden können. Die Dioden unterhalb des Wagens sind aber in Sperrichtung gepolt und somit die Meßstrecken voneinander entkoppelt.

Zusammenfassend kann ein Ausführungsbeispiel der Erfindung wie folgt beschrieben werden:

Die Einrichtung zur Messung des Abstandes (dₙ) zwischen einem beliebigen Fahrzeug (Vₙ) aus einer Vielzahl von Fahrzeugen (V) und dem ihm vorausfahrenden Fahrzeug (Vₙ₋₁) entlang einer (bestimmten) Strecke und für eine (bestimmte) Richtung.

Die Einrichtung 1 enthält entlang der genannten Strecke einen Referenzleiter (LG) und einen Meßleiter (LD), letzterer besteht aus einer Vielzahl von aufeinanderfolgenden, voneinander getrennten Abschnitten (Sₘ), die eine vorbestimmte Länge 1 haben. Jeder Abschnitt (Sₘ) ist elektrisch mit dem vorhergehenden Abschnitt (Sₘ) durch eine Diode (D) verbunden.

In jedem Fahrzeug (Vₙ) ist ein Konstantstromgenerator (Gₙ) der Einrichtung 1 vorgesehen, dessen Kontakte jeweils mit einem der Position des Fahrzeugs (Vₙ) entsprechenden Abschnitt (Sₘ) des Meßleiters (LD) und mit dem Referenzleiter (LG) durch erste bewegliche elektrische Kontakte (Pₙ), und durch zweite bewegliche elektrische Kontakte (Qₙ) verbunden sind.

Jeder zweite elektrische Kontakt (Qₙ) ist durch einen entsprechenden dritten, beweglichen elektrischen Kontakt (Tₙ) mit einem dem Abschnitt (Sₘ) nachfolgenden Segment (Sₖ), bezogen auf die Richtung der hinter dem ersten elektrischen Kontakt (Pₙ) verbunden.

Die Kontakte des Konstantstromgenerators (Gₙ) bilden einen Ausgang (Eₙ), der ein Spannungssignal zur Verfügung stellt, das mit der Distanz (dₙ) zwischen dem bezüglichen Fahrzeug (Vₙ) und dem ihm vorausfahrende Fahrzeug (Vₙ₋₁) korreliert ist.

## Patentansprüche

1. Einrichtung zum Messen des (dₙ) zwischen einem Fahrzeug (Vₙ) und einem weiteren Fahrzeug (Vₙ₋₁), wobei beide Fahrzeuge sich auf einer Strecke bewegen, **dadurch gekennzeichnet, dass** entlang der Strecke, auf der sich die Fahrzeuge (Vₙ) und (Vₙ₋₁) bewegen, ein Referenzleiter (LG) und ein Meßleiter (LD) angeordnet sind, dass der Meßleiter (LD) aus mehreren voneinander getrennten Abschnitten (Sₘ) mit einer Länge (1) gebildet ist, dass die Abschnitte (Sₘ) des Meßleiters (LD) mit benachbarten Abschnitten (Sₘ₋₁) durch eine Diode (D) verbunden sind, dass in jedem Fahrzeug (Vₙ) ein Konstantstromgenerator (Gₙ) vorgesehen ist, dass die Kontakte des Konstantstromgenerators (Gₙ) mit einem der jeweiligen Position des Fahrzeuges (Vₙ) entsprechenden Abschnitt (Sₘ) des Meßleiters (LD) einerseits und mit dem Referenzleiter (LG) anderseits durch erste bewegliche elektrische Kontakte (Pₙ) und durch zweite bewegliche elektrische Kontakte (Qₙ) verbunden ist, dass der zweite elektrische Kontakt (Qₙ) durch einen dritten beweglichen elektrischen Kontakt (Tₙ) mit einem dem Abschnitt (Sₘ) folgenden Abschnitt (Sₖ), der bezogen auf die Fahrtrichtung hinter dem ersten elektrischen Kontakt (Pₙ) angeordnet ist, verbunden ist, dass die Klemmen des Konstantstromgenerators (Gₙ) einen Ausgang (Eₙ) bilden, der ein Spannungssignal abgibt, das mit der Distanz (dₙ) zwischen dem Fahrzeug (Vₙ) und dem weiteren Fahrzeug (Vₙ₋₁) korreliert ist.

2. Einrichtung nach Anspruch 1, **dadurch gekennzeichnet, dass** jedes Segment (Sₘ) über einen Widerstand (R) mit dem Referenzleiter (LG) elektrisch verbunden ist.

3. Einrichtung nach Anspruch 2, **dadurch gekennzeichnet, dass** der Widerstand (R) einen Wert von mehr als 50 kOHM aufweist.

4. Einrichtung nach einem der Ansprüche 1 bis 3, **dadurch gekennzeichnet, dass** in jedem Fahrzeug (Vₙ) ein variabler Spannungsgenerator (Wₙ) vorgesehen ist, der in Serie in die Verbindung zwischen dem zweiten elektrischen Kontakt (Qₙ) und dem dritten elektrischen beweglichen Kontakt (Tₙ) geschaltet ist.

5. Einrichtung nach einem der Ansprüche 1 bis 4, **dadurch gekennzeichnet, dass** die Enden aufeinanderfolgender Abschnitte (Sₘ) durch Unterbrechungen oder isolierende Abstandhalter voneinander elektrisch isoliert sind.

6. Einrichtung nach Anspruch 5, **dadurch gekennzeichnet, dass** die Länge der Unterbrechungen zwischen aufeinanderfolgenden Abschnitten (Sₘ) des Meßleiters (LD) kleiner ist als die Hälfte der Länge (1) der Abschnitte (Sₘ).

7. Einrichtung nach einem der Ansprüche 1 bis 6, **dadurch gekennzeichnet, dass** im Bereich einer Abzweigung oder Verzweigung der Strecke in mindestens einen ersten Ast (2) und einen zweiten Ast (3) nach der Abzweigung mindestens ein den Ästen (2, 3) folgender Abschnitt (Sₘ) des einen Astes (2, 3) durch Verbindungsleiter (4) mit dem entsprechenden Abschnitt (Sₘ) des anderen Astes (3, 2) verbunden ist.

8. Einrichtung nach Anspruch 7, **dadurch gekennzeichnet, dass** mindestens drei der Abzweigung folgende Abschnitte (Sₘ) des einen Astes (2, 3) mit entsprechenden Abschnitten (3, 2) des anderen Astes (3, 2) verbunden sind.

9. Einrichtung nach einem der Ansprüche 2 bis 8, **dadurch gekennzeichnet, dass** die Verbindungsleiter wechselweise mit einer einzigen Diode (D) verbunden und abwechselnd mit dem Referenzleiter (LG) des einen oder anderen Astes (2, 3) über einen Widerstand (R) verbunden sind.

10. Einrichtung nach einem der Ansprüche 1 bis 9, **dadurch gekennzeichnet, dass** alle Abschnitte (Sₘ) dieselbe Länge (1) haben.

11. Einrichtung nach einem der Ansprüche 1 bis 10, **dadurch gekennzeichnet, dass** alle Dioden (D) im wesentlichen die gleichen elektrischen Eigenschaften haben.

12. Einrichtung nach einem der Ansprüche 1 bis 11, **dadurch gekennzeichnet, dass** die Stromstärke des Konstanstromgenerators (Gₙ) der Einrichtung im Betrieb einstellbar ist.

13. Einrichtung nach einem der Ansprüche 1 bis 12, **dadurch gekennzeichnet, dass** die Polarität des Konstantstromgenerators (Gₙ) der Einrichtung im Betrieb wählbar ist.

14. Verfahren zum Bestimmen des Abstandes zwischen zwei Transportmitteln (Vₙ) mit Hilfe der Einrichtung nach einem der Ansprüche 1 bis 13, **dadurch gekennzeichnet, dass** der Schätzwert für die Entfernung (dₙ) zum vorausfahrenden Fahrzeug aus dem Gleichspannungsanteil des Meßwerts der Spannung (uₙ(t)) an der Klemme (Eₙ) durch Division mit der Flußspannung der Dioden (U_{D}) und Multiplikation mit der Länge (1) der Abschnitte (Sₘ) ermittelt wird.

15. Verfahren nach Anspruch 14, **dadurch gekennzeichnet, dass** die Durchflußspannung der Dioden durch mindesten eine Messung der Spannungsdifferenz des Gleichspannungsanteils des Meßwerts der Spannung (uₙ(t)) vor und nach dem Übergang von einem Abschnitt (Sₘ) zum nächsten Abschnitt (Sₘ₋₁)ermittelt wird.

## Claims

1. Means for measuring the interval (dₙ) between one vehicle (Vₙ) and another vehicle (Vₙ₋₁), the two vehicles travelling on a stretch, **characterized in that** along the stretch on which the vehicles (Vₙ) and (Vₙ₋₁) are moving there are a reference conductor (LG) and a measurement conductor (LD), that the measurement conductor (LD) is formed from several of segments (Sₘ) which are separated from one another, with a length (1), that the segments (Sₘ) of the measurement conductor (LD) are connected to adjacent segments (Sₘ₋₁) by a diode (D), that in each vehicle (Vₙ) there is a constant current generator (Gₙ), that the contacts of the constant current generator (Gₙ) are connected to the segment (Sₘ) of the measurement conductor (LD) which corresponds to the respective position of the vehicle (Vₙ) on the one hand and to the reference conductor (LG) on the other hand by first movable electrical contacts (Pₙ) and by second movable electrical contacts (Qₙ), that the second electrical contact (Qₙ) is connected by a third movable electrical contact (Tₙ) to a segment (Sₖ) which follows the segment (Sₘ) and which is located relative to the direction of travel downstream from the first electrical contact (Pₙ), that the terminals of the constant current generator (Gₙ) form an output (Eₙ) which delivers a voltage signal which is correlated with the interval (dₙ) between the vehicle (Vₙ) and the other vehicle (Vₙ₋₁).

2. Means as claimed in claim 1, wherein each segment (Sₘ) is electrically connected via a resistor (R) to the reference conductor (LG).

3. Means as claimed in claim 2, wherein the resistor (R) has a value of more than 50 kOHM

4. Means as claimed in one of claims I to 3, wherein in each vehicle (Vₙ) there is a variable voltage generator (Wₙ) which is connected in series to the connection between the second electrical contact (Qₙ) and the third electrical movable contact (Tₙ).

5. Means as claimed in one of claims I to 4, wherein the ends of successive segments (Sₘ) are electrically insulated from one another by interruptions or insulating spacers.

6. Means as claimed in claim 5, wherein the length of the interruptions between successive segments (Sₘ) of the measurement conductor (LD) is less than half of the length (I) of the segments (Sₘ).

7. Means as claimed in one of claims 1 to 6, wherein in the area of a branching-off or branching of the stretch into at least one first branch (2) and a second branch (3), after the branching-off at least one segment (Sₘ) of the first branch (2, 3), which segment follows the branches (2,3), is connected to the corresponding segment (Sₘ) of the other branch (3, 2) by interconnecting conductors (4).

8. Means as claimed in claim 7, wherein at least three of the segments (Sₘ) of the first branch (2, 3) which follow the branching-off are connected to the corresponding segments (3, 2) of the other branch (3, 2).

9. Means as claimed in one of claims 2 to 8, wherein the interconnecting conductors are connected in turn to a single diode (D) and alternately to the reference conductor (LG) of one branch (2, 3) or the other over a resistor (R).

10. Means as claimed in one of claims I to 9, wherein all segments (Sₘ) have the same length (I).

11. Means as claimed in one of claims 1 to 10, wherein all diodes (D) have essentially the same electrical properties.

12. Means as claimed in one of claims 1 to 11, wherein the current intensity of the constant current generator (Gₙ) of the means is adjustable in operation.

13. Means as claimed in one of claims 1 to 12, wherein the polarity of the constant current generator (Gₙ) of the means is selectable in operation.

14. Process for determining the interval between two transport means (Vₙ) using the means as claimed in one of claims 1 to 13, wherein the estimated value for the interval dₙ) to the vehicle travelling in front is determined from the DC voltage portion of the measured value of the voltage (Uₙ(t)) on the terminal (Eₙ) by division by the forward voltage of the diodes (U_{D}) and multiplication by the length (I) of the segments (Sₘ).

15. Process as claimed in claim 14, wherein the forward voltage of the diodes is determined by at least one measurement of the voltage difference of the DC voltage portion of the measured value of the voltage (uₙ(t)) before and after the transition from one segment (Sₘ) to the next segment (Sₘ₋₁).

## Revendications

1. Dispositif pour mesurer l'écart (dₙ) entre un véhicule (Vₙ) et un autre véhicule (Vₙ₋₁), les deux véhicules se déplaçant sur un trajet, **caractérisé en ce que** le long du trajet sur lequel se déplacent les deux véhicules (Vₙ) et (Vₙ₋₁), se trouvent un conducteur de référence (LG) et un conducteur de mesure (LD), **en ce que** le conducteur de mesure (LD) est constitué de plusieurs sections (Sₘ) séparées les unes des autres, avec une longueur (1), **en ce que** les sections (Sₘ) du conducteur de mesure (LD) sont reliées à des sections voisines (Sₘ₋₁) par le biais d'une diode (D), **en ce qu'**un générateur de courant constant (Gₙ) est prévu dans chaque véhicule (Vₙ), **en ce que** les contacts du générateur de courant constant (Gₙ) sont reliés d'une part à une section (Sₘ) du conducteur de mesure (LD) correspondant à la position du véhicule (Vₙ), et d'autre part au conducteur de référence (LG), par des premiers contacts électriques mobiles (Pₙ) et par des deuxièmes contacts électriques mobiles (Qₙ), **en ce que** le deuxième contact électrique mobile (Qₙ) est relié par un troisième contact électrique mobile (Tₙ) à une section (Sₖ) consécutive à la section (Sₘ), qui se trouve derrière le premier contact électrique (Pₙ) par rapport au sens de circulation, **en ce que** les cosses du générateur de courant constant (Gₙ) forment une sortie (Eₙ) émettant un signal de tension, qui est en corrélation avec la distance (dₙ) entre le véhicule (Vₙ) et l'autre véhicule (Vₙ₋₁).

2. Dispositif selon la revendication 1, **caractérisé en ce que** chaque segment (Sₘ) est relié électriquement au conducteur de référence (LG) par le biais d'une résistance (R).

3. Dispositif selon la revendication 2, **caractérisé en ce que** la résistance (R) présente une valeur de plus de 50 kOHM.

4. Dispositif selon l'une des revendications 1 à 3, **caractérisé en ce que** chaque véhicule (Vₙ) comporte un générateur de tension variable (Wₙ), qui est monté en série au niveau de la liaison entre le deuxième contact électrique (Qₙ) et le troisième contact électrique mobile (Tₙ).

5. Dispositif selon l'une des revendications 1 à 4, **caractérisé en ce que** les extrémités des sections (Sₘ) consécutives sont isolées les unes par rapport aux autres par le biais d'une interruption ou d'une entretoise d'isolation.

6. Dispositif selon la revendication 5, **caractérisé en ce que** la longueur des interruptions entre des sections (Sₘ) consécutives du conducteur de mesure (LD) est inférieure à la moitié de la longueur (1) des sections (Sₘ).

7. Dispositif selon l'une des revendications 1 à 6, **caractérisé en ce que** dans la région d'un embranchement ou d'une bifurcation du trajet, en au moins une première branche (2) et une deuxième branche (3), au moins une section (Sₘ) consécutive aux branches (2, 3) de l'une des branches (2, 3) est reliée à la section (Sₘ) correspondante de l'autre branche (2, 3), après l'embranchement, par le biais de conducteurs de liaison (4).

8. Dispositif selon la revendication 7, **caractérisé en ce qu'**au moins trois sections (Sₘ) de l'une des branches (2, 3) consécutives à l'embranchement sont reliées à des sections correspondantes (Sₘ) de l'autre branche (2, 3).

9. Dispositif selon l'une des revendications 2 à 8, **caractérisé en ce que** les conducteurs de liaison sont soit reliés à une seule diode (D), soit reliés alternativement au conducteur de référence (LG) de l'une ou de l'autres branche (2, 3) par le biais d'une résistance (R).

10. Dispositif selon l'une des revendications 1 à 9, **caractérisé en ce que** toutes les sections (Sₘ) sont de la même longueur (1).

11. Dispositif selon l'une des revendications 1 à 10, **caractérisé en ce que** toutes les diodes (D) présentent en majeure partie les mêmes caractéristiques électriques.

12. Dispositif selon l'une des revendications 1 à 11, **caractérisé en ce que** la puissance de courant du générateur de courant constant (Gₙ) du dispositif peut être réglée pendant le fonctionnement.

13. Dispositif selon l'une des revendications 1 à 12, **caractérisé en ce que** la polarité du générateur de courant constant (Gₙ) du dispositif peut être sélectionnée pendant le fonctionnement.

14. Procédé permettant de déterminer l'écart entre deux moyens de transport (Vₙ) à l'aide du dispositif selon l'une des revendications 1 à 13, **caractérisé en ce que** la valeur estimée pour la distance (dₙ) par rapport au véhicule circulant devant est communiquée à partir de la part de tension continue de la valeur mesurée de la tension (uₙ(t)) au niveau de la cosse (Eₙ), divisée par la tension de flux des diodes (U_{D}) et multipliée par la longueur (1) des sections (Sₘ).

15. Procédé selon la revendication 14, **caractérisé en ce que** la tension de flux des diodes est communiquée par au moins une mesure de la différence de tension de la part de tension continue dans la valeur de mesure de la tension (uₙ(t)) avant et après le passage d'une section (Sₘ) à la section suivante (Sₘ₋₁).
